# EUROPEAN PATENT APPLICATION

(11) **EP 1 716 890 A1**
(43) Veröffentlichungstag der Anmeldung: **02.11.2006**
(21) Anmeldenummer: 05710994.4
(22) Anmeldetag: 13.01.2005
(51) Int. Cl.: A62C 3/02

(54) **VERFAHREN UND VORRICHTUNG ZUM BEKÄMPFEN UND/ODER LÖSCHEN VON BRÄNDEN**

(30) Priorität: 10.02.2004 RU 2004103576; 11.03.2004 RU 2004106767
(71) Anmelder: Federal State Unitary Enterprise "State Research and Production Enterprise "Bazalt", Moscow 105318 (RU)
(72) Erfinder: KORENKOV, Vladimir Vladimirovich, Moscow, 115304 (RU); TERESHIN, Aleksei Andreevich, Moscow, 105043 (RU); SUPRUNOV, Nikolai Andreevich, Moscow, 111396 (RU); GARNOV, Nikolai Konstantinovich, Moscow, 111558 (RU); MELKOV, Vasily Nikolaevich, Moscow, 117419 (RU); VLASOV, Vladimir Fedorovich, Moscow, 107065 (RU); KOPYLOV, Nikolai Petrovich, pos. VNIIPO, 3-80, Moskovskaya obl., 143900 (RU); TSARICHENKO, Sergei Georgievich, Moscow, 105568 (RU)
(74) Vertreter: Jeck, Anton
(86) Internationale Anmeldenummer: PCT/RU2005/000007
(87) Internationale Veröffentlichungsnummer: WO 2005/075025

(57) **Zusammenfassung**

Es handelt sich um ein Verfahren zur Brandlokalisierung und/oder zur Brandbekämpfung, bei dem eine Luftdruckwelle und ein Hochgeschwindigkeitsstrom eines luftverteilten Gemisches eines Feuerlöschmittels auf den Brandbereich einwirkt, das seinerseits bei der Detonation einer Feuerlöschvorrichtung gebildet wird, und bei dem die Feuerlöschvorrichtung eine Verteilladung und einen Behälter mit dem Feuerlöschmittel enthält. Der Behälter der Feuerlöschvorrichtung ist mit Aufbauelementen ausgestattet, die die Beförderung der Feuerlöschvorrichtung in den Brandbereich und/oder die Aufstellung der Anlage auf dem Brandverbreitungsweg sichern. Dabei trennen sich die genannten Aufbauelemente vom Behälter vor der Detonation der Verteilladung.

## Beschreibung

### Verfahren und Anlage zur Brandlokalisierung und/oder zur Brandbekämpfung

Die Erfindung gehört zu Brandbekämpfungsmitteln, und zwar bezieht sie sich auf ein Verfahren und eine Anlage zur Brandlokalisierung und/oder zur Brandbekämpfung. Sie kann zur wirksamen Bekämpfung von großflächigen und starken Bränden, darunter auch von Wald- und Waldsteppenbränden, verwendet werden, insbesondere zur wirksamen Bekämpfung von solchen Bränden, die in schwer erreichbaren Gegenden, beispielsweise in steilem Gebirge, in der undurchdringlichen Taiga oder im Dschungel entstehen, sowie in solchen Situationen, in denen die Gefahrenquellen, beispielsweise Detonationen oder eine hohe Temperatur, zu nahe liegen.

Zur Waldbrandbekämpfung (Kronenfeuer oder gemischter Brand) werden verbreitet Verfahren verwendet, die auf der komplexen Einwirkung von gebildeten Brandschutzsperren beruhen, die ein System von örtlichen Detonationen und ein System der Aussprengung von Löschmitteln in sich vereinen, wobei der Aussprengungsvorgang der Löschmittel dabei eine geraume Weile dauert.

Ein bekanntes Verfahren zur Brandlokalisierung und Brandbekämpfung besteht in der Beförderung einer Feuerlöschvorrichtung mittels einer beweglichen Schleudereinrichtung von Salvenfeuer (SU 1789232).

Die das vorliegende Verfahren verwirklichende Feuerlöschvorrichtung ist als Geschoss ausgebildet, das aus einer beweglichen Schleudereinrichtung vom Boden oder von einer Luftposition abgefeuert wird.

Das Geschoss ist mit einem Gehäuse ausgestattet, das aus zwei Teilen besteht, die sich bei der Sprengung der Zentralladung des Sprengstoffs öffnen. Die Zentralladung liegt dem Geschoss axial gegenüber und spricht nach einem Signal eines Wärmefühlers an, der in einem Fahrzeugkopf des Geschosses liegt. Um die Zentralladung herum befindet sich ein zusammengesetztes System aus zwei Elementenbündeln mit dem Sprengstoff und mit dem Löschmittel. Die Elementenbündel liegen in einer Achse als Paket hintereinander. Die ganze Elementenmenge des zusammengesetzten Systems (und zwar 30) weisen eigene Wärme- und Trägheitsfühler auf. Die zwei Teile des Gehäuses sind mit Bremsvorrichtungen (mit Fallschirmen) für eine Sicherheitslandung ausgestattet. Auf dem Bodenteil des Geschosses ist ein Düsentriebwerk angeordnet.

Das Brandbekämpfungsverfahren arbeitet folgendermaßen: wenn das Geschoss auf die Brandfront zufliegt, spricht die Zentralladung des Sprengstoffs auf das Signal des frontalen Wärmefühlers an; die zwei Gehäuseteile werden abgeworfen und dann mittels Fallschirmen heruntergelassen. Gleichzeitig werden die Elementenbündel freigelassen, die frei niederfallen und den Brandbereich erreichen. Ein Teil der Elemente ist zur Bekämpfung des Bodenfeuers bestimmt und mit Trägheitsfühlern ausgestattet, die beim Aufstoß auf den Boden ansprechen. Ein anderer Teil der Elemente wird durch Wärmefühler in einem Blätterdach ausgelöst, die auf verschiedene Auslösetemperaturen eingestellt sind. Eine derartig komplexe Einwirkung des Systems von örtlichen Detonationen und des Systems der eine geraume Weile dauernden Aussprengung von Löschmitteln kann Brände mehr oder weniger wirksam bekämpfen.

Dieses Verfahren und die Anlage zur Durchführung dieses Verfahrens besitzen jedoch eine Reihe von Mängeln, welche die Wirksamkeit der Anlage wesentlich vermindern und deren Herstellungskosten erhöhen. Der Aufwand von zwei Bestandteiltypen (Zentralladung des Sprengstoffs und das Löschmittel mit einer Sprengstoffladung) und deren aufeinander folgende Auslösung bedingen eine nach Ort und Zeit getrennte Einwirkung auf den Brand durch die Luftdruckwelle und das Löschmittel.

Diese bekannte Anlage kann eine wiederholte Entzündung in einzelnen Gebieten und möglicherweise eine Fortentwicklung des Brands auslösen, weil die Flamme in diesen Gebieten nur ausgeschossen wird und der Brandherd nicht isoliert und mit dem Löschmittel nicht abgekühlt wird.

Der Einsatz von Salvenfeuersystemen zur Beförderung der Bestandteile in den Brandbereich vermindert auch die Wirksamkeit des Verfahrens, weil unter der Bedingung des Vorhandenseins eines konstanten Kalibers der Raketen und der Geschosse die Hilfsgeräte (Motor, Zentralladung zur Gehäuseöffnung, Fallschirm) unbedingt vorhanden sein müssen.

Der niedrige Koeffizientenwert des Auffüllens vom Beförderungsmittel (das Verhältnis der Nutzmasse, nämlich Löschmittel und Sprengstoffladungen, zur Gesamtmasse des Beförderungsmittels) erhöht wesentlich die Kosten der Brandbekämpfung.

Außerdem erfolgt beim Einsatz von Salvenfeuersystemen das Zielen flächenweise, das bei der Brandlokalisierung unwirksam sein kann, weil vor allem dabei die Verbreitung der Brandfront (der Brandlinie) zum Halten gebracht werden muss, statt die Flamme im Gebiet, das die Flammen erfasst haben, auszulöschen.

Der wesentliche Mangel des bekannten Verfahrens besteht in der großen Gefahr, dass die Umwelt durch die zahlreichen sich beim Auseinanderfallen des Geschosses bildenden Reste des Gehäuses und der Bestandteile, die in der Regel aus Metall bestehen, verschmutzt und beschädigt werden kann.

Eine große Gefahr stellt auch das Verminen des Brandbereichs mit nicht gezündeten Bestandteilen der Sprengstoffladung dar, weil es keine Zusatzmessgeräte gibt, die eine Sprengung der Bestandteile beim Erreichen des Bodens veranlassen.

Ein anderes bekanntes Verfahren zur Brandlokalisierung und Brandbekämpfung, und zwar vorwiegend zur Bekämpfung von Waldbränden, beruht ebenfalls auf dem Einsatz einer Luftdruckwelle vor der Brandfront zur Bildung einer in Höhe und Breite ausgedehnten Hochdruckzone (SU 1834667).

Dieses bekannte Verfahren besteht in der Anordnung einer Menge von Feuerlöschvorrichtungen und Sprengladungen im Wald auf dem Verbreitungswege der Brandfront. Jede Feuerlöschvorrichtung ist mit Flüssigkraftstoff gefüllt und mit einer Verteilladung ausgestattet. Wenn die Brandfront nahe liegt, werden die Feuerlöschvorrichtungen nacheinander auf Befehl einer Bedienungsperson durch Befehlssignale in Gang gebracht, wobei die Verteilladung gesprengt wird. Dabei wird eine fein verteilte Luft-Kraftstoff-Wolke gebildet. Danach wird diese Wolke in einigen Dutzend Millisekunden mittels der Sprengladungen gesprengt. Die sich dabei ausbildende Luftdruckwellenfront schlägt schwach brennende Objekte, und zwar kleine Äste, vertrocknete Blätter, Gras sowie die Bodenfeuerflamme aus, wobei sie einen Feuerschutzstreifen bildet. Die eingesetzte Feuerlöschvorrichtung ist als Behälter ausgebildet, in dem eine Verteilladung angeordnet ist, die mit flüssigem Kohlenwasserstoff-Treibstoff (beispielsweise mit Ethylenoxid) umgeben ist.

Der Detonationsauslöser der Verteilladung ist mit einem Befehlssignalgeber verbunden, der sich auf einem Leitstand befindet. Dieser Geber erzeugt das Befehlssignal zur Aussprengung der Sprengladung. Das vorliegende Verfahren kann nur zur Bildung von Sperrstreifen auf dem Verbreitungsweg eines Bodenfeuers niedriger Stärke eingesetzt werden. Es stellt das wirksamste Verfahren bei der Lokalisierung von Steppenbränden und brennenden Büschen dar. Dabei wird der Brand nur lokalisiert, nicht unterdrückt und schon gar nicht gelöscht.

Der Hauptmangel dieses bekannten Verfahrens und der entsprechenden Anlage besteht in der hohen Wahrscheinlichkeit einer unzulässigen Selbstentzündung der Luft-Kraftstoff-Wolke vor dem Augenblick, in dem die Sprengladung anspricht. Dies kann dadurch erklärt werden, dass die Temperatur- und Geschwindigkeitsgradienten im Brandbereich, besonders im Brandherd, einen Zufallscharakter haben, was dem Fortbestand der Luft-Kraftstoff-Wolke mit einer stöchiometrischen Zusammensetzung im Wege steht und die Auswahl der Zeitverzögerung für die Sprengung der Sprengladung erschwert. Im besten Falle erfolgt eine unvollständige Detonation, aber am häufigsten flammt das Luft-Kraftstoff-Gemisch auf, das einen künstlich geschaffenen Brand auslöst und zu einer weiteren Brandverstärkung führt.

Außerdem wird die Wirkung der Luftdruckwelle bei gelungener Detonation der fein verteilten Luft-Kraftstoff-Wolke und die Bildung der Luftdruckwelle durch die ergänzende Abkühlung und die Isolation des Brandbereichs wegen mangelndem Einsatz von Feuerlöschmitteln nicht unterstützt.

Darum hören die Vorgänge, die den Brand begleiten und zu seiner Entwicklung und seiner Verbreitung (Glühbehandlung, Austrocknung, Pyrolyse) beitragen, nicht auf, wodurch die Wirksamkeit des bekannten Verfahrens wesentlich herabsetzt wird.

Ein wesentlicher Mangel des bekannten Verfahrens zur Brandlokalisierung und/oder zur Brandbekämpfung besteht in der Bildung von Splittfeldern durch die Stoffe, aus denen die Feuerlöschvorrichtungen hergestellt sind, und zwar im Augenblick des Ansprechens der Verteilladung. Dadurch wird die Einsatzmöglichkeit des Verfahrens zur Brandbekämpfung unter Stadtbedingungen ausgeschlossen, und die Einsatzsicherheit des Verfahrens zur Waldbrand- und Waldsteppenbrandbekämpfung wird bedeutend herabsetzt. Ein wesentlicher Mangel des bekannten Verfahrens besteht auch in seiner beschränkten Einsatzmöglichkeit in schwer erreichbaren Gegenden und bei der Bekämpfung von großflächigen Bränden.

Ferner ist ein Verfahren zur Brandlokalisierung und/oder zur Brandbekämpfung bekannt, das in der Einwirkung einer Luftdruckwelle besteht, die durch in den Brandbereich beförderte Feuerlöschvorrichtungen mit Füllstoff und mit einer Verteilladung von Sprengstoff gebildet ist, der durch ein Befehlssignal gezündet wird. Als Füllstoff der Feuerlöschvorrichtungen wird ein Feuerlöschmittel verwendet. Dabei werden die Beförderungsmittel der Feuerlöschvorrichtungen je nach den Brandzügen vorher ausgewählt. Vorher werden auch die Gebiete bestimmt, in denen die Feuerlöschvorrichtungen unbedingt ansprechen müssen. Je nach den Beförderungsmitteln wird ein Kennwert festgelegt. Wenn dieser Kennwert erreicht worden ist, löst das Befehlssignal das Ansprechen der Verteilladung aus. Dabei werden Feuerlöschvorrichtungen verwendet, die mit Sensoren mit dem ausgewählten Kennwert ausgestattet sind und auf den Wert des ausgewählten Kennwerts eingestellt sind. Wenn der Kennwert erreicht worden ist, wird die Sprengung der Verteilladung ausgeführt. Gleichzeitig werden die Luftdruckwelle, der Geschwindigkeitsluftdruck und Detonationsprodukte gebildet, und das Feuerlöschmittel wird zerstreut, wobei sich eine fein verteilte Wolke ausbildet. Dabei werden die Gebietsgröße und die Gebietslage je nach dem Brandtyp und der Größe der gebildeten fein verteilten Wolke aus Feuerlöschmitteln ausgewählt (WO 98/47571).

Die Feuerlöschvorrichtung zur Durchführung dieses bekannten Verfahrens enthält einen Behälter aus Presspappe, eine Verteilladung, einen Kaliberstabilisator und eine Zündanlage als Höhengeber (und/oder als Kontaktgeber mit einem Detonationserreger). Falls ein Hubschrauber als Beförderungsmittel verwendet wird, wird die Anlage in einem Sondertransportbehälter angeordnet. Der Transportbehälter ist unter dem Hubschrauberboden aufgehängt und mit einem Schloss befestigt, das die Anlage auf das Abwurfsignal hin freigibt.

Das bekannte Verfahren und die Anlage zur Brandlokalisierung und/oder zur Brandbekämpfung sichern eine mehrfache Erweiterung des Brandbekämpfungsstreifens. Dabei wird die Oberflächendichte des Feuerlöschmittels zehnmal kleiner. Dadurch lassen sich Brände in schwer erreichbaren Gebieten bekämpfen.

Der Hauptmangel des bekannten Verfahrens zur Brandlokalisierung und/oder zur Brandbekämpfung besteht darin, dass es eine lange Zeitspanne zwischen dem Augenblick der Auffindung des Brands und dem Augenblick der Brandlokalisierung und/oder -bekämpfung gibt. Der Grund dafür ist die Notwendigkeit, die Erkundung des Brands vorher durchzuführen, den Brandtyp und das Brandausmaß festzustellen, das Brandgebiet zur Bekämpfung auszuwählen, einen Kennwert zu bestimmen, nach dessen Erreichung das Befehlssignal folgt, und die Messgeräte der Feuerlöschvorrichtungen auf den ausgewählten Kennwert einzustellen. Danach muss das Beförderungsmittel der Feuerlöschvorrichtungen zur Beförderung in das ausgewählte Brandgebiet ausgewählt werden.

Ein weiterer Mangel des Verfahrens und der Anlage zur Brandlokalisierung und/oder zur Brandbekämpfung besteht darin, dass die Armee-Flugzeugtechnik (Flugzeuge und Hubschrauber), die mit Balken-Aufhängevorrichtungen zur Lastaufhängung ausgestattet ist, als Beförderungsmittel der Feuerlöschvorrichtungen nicht eingesetzt werden kann, weil solche Aufbauelemente in dessen Aufbau fehlen, die die Beförderung der Feuerlöschvorrichtungen in den Brandbereich sichern. Beispielsweise fehlt ein Aufhängesystem für die Balken-Aufhängevorrichtung, wodurch die Wirksamkeit des vorliegenden Verfahrens wesentlich herabsetzt wird.

Ein weiterer Mangel des Verfahrens und der Anlage zur Brandlokalisierung und/oder zur Brandbekämpfung besteht auch im niedrigen Nutzlastfaktor, wenn ein Hubschrauber als Beförderungsmittel eingesetzt wird, unter dessen Boden ein Transportbehälter mit den Feuerlöschvorrichtungen aufgehängt ist. Schließlich auch darin, dass sich ein Splitterfeld aus Metalleinzelteilen der Feuerlöschvorrichtung bildet, die sich im Wirkungsbereich der Verteilladung (Kupplung, Kasten, Ladungsgehäuse) befinden. Dadurch ist es nicht möglich, das vorliegende Verfahren zur Brandbekämpfung unter Stadtbedingungen einzusetzen, und die Einsatzsicherheit des Verfahrens zur Bekämpfung von Wald- und Waldsteppenbränden wird herabgesetzt.

Der Erfindung liegt die Aufgabe zugrunde, ein Verfahren und eine Anlage zur Durchführung des Verfahrens zur Brandlokalisierung und/oder zur Brandbekämpfung zu schaffen, die es vermeiden, die Zahl der Beförderungsmittel der Anlagen in den Brandherd zu erhöhen, die den Zeitverbrauch für den Anlageneinsatz wesentlich verringern und die Bildung des Splitterfeldes beim Anlageansprechen ausschließen. Die Anlage sichert eine sofortige Verwandlung des Feuerlöschmittels in eine fein verteilte Wolke gleichzeitig mit der Einwirkung einer Luftdruckwelle auf die Brennzone unter maximaler Verteilung des Feuerlöschmittels gemäß dem Brandausmaß.

Dies wird durch die Einwirkung einer Luftdruckwelle auf die Brennzone und den Hochgeschwindigkeitsstrom eines in Luft verteilten Gemisches des Löschmittels erreicht, wobei Luftdruckwelle und Gemisch beim Ansprechen der Feuerlöschvorrichtung gebildet werden. Die Feuerlöschvorrichtung enthält einen Behälter mit dem Feuerlöschmittel und der Verteilladung. Der Behälter wird mit Aufbauelementen ausgestattet, die die Beförderung der Feuerlöschvorrichtung in den Brandbereich und/oder die Anordnung der Feuerlöschvorrichtung auf dem Brandverbreitungsweg sichern. Dabei werden die angegebenen Aufbauelemente im Behälter vor der Detonation der Verteilladung getrennt.

Die Beförderung der Feuerlöschvorrichtung in den Brandbereich und/oder die Anordnung der Feuerlöschvorrichtung auf dem Brandverbreitungsweg sichernden Aufbauelemente können beispielsweise ein Aufhängesystem mit Ösen und Trennelementen enthalten, die das Aufhängesystem vom Behälter beim Abwerfen der Feuerlöschvorrichtung von Luftverkehrstransportmitteln abtrennen, die ihrerseits mit Balken-Aufhängevorrichtungen für die Lastaufhängung ausgestattet sind. Zusätzlich können die Aufbauelemente Aufstellungsmittel und Mittel für das nachfolgende Trennen der Aufstellungsmittel von der Feuerlöschvorrichtung bei der Aufstellung der Anlage auf dem Brandverbreitungsweg enthalten. Dabei wird das Aufhängesystem mit den Ösen zur Durchführung von Lade- und Löscharbeiten eingesetzt.

Die Ausrüstung des Behälters der Feuerlöschvorrichtung mit den Aufbauelementen, die die Beförderung der Feuerlöschvorrichtung in den Brandbereich und/oder die Aufstellung der Feuerlöschvorrichtung auf dem Brandverbreitungsweg sichern, gewährleistet die ständige Einsatzbereitschaft der Feuerlöschvorrichtung. Dabei kann die Feuerlöschvorrichtung sowohl durch die Luft, wodurch Streifengänge durch Waldungen und Waldsteppenkomplexe möglich sind, mittels Flugzeugen und Hubschraubern samt den aufgehängten und einsatzbereiten Feuerlöschvorrichtungen, als auch über Land bei der Aufstellung der Feuerlöschvorrichtung auf dem Brandverbreitungsweg (der Zeitverbrauch für die Lade- und Löscharbeiten wird kleiner) befördert werden, wodurch der Zeitraum zwischen dem Auffindungsaugenblick des Brands und dem Lokalisierungsanfang verkürzt werden kann.

Außerdem kann die Ausrüstung des Behälters der Feuerlöschvorrichtung mit den Aufbauelementen, die die Beförderung der Feuerlöschvorrichtung in den Brandbereich und/oder die Aufstellung der Feuerlöschvorrichtung auf dem Brandverbreitungsweg sichern, beispielsweise folgendes Aufhängesystem aufweisen. Das Aufhängesystem ist aus zwei Reifen aufgebaut, die voneinander getrennt und mittels einer Lasche mit den Ösen miteinander steif verbunden sind. Das Aufhängesystem übernimmt die bei der Beförderung entstehenden Belastungen. Ein Behälter mit einem Stabilisator und einem Verteilladungsgehäuse aus thermoplastischem Stoff wird gefertigt, der beim Ansprechen der Feuerlöschvorrichtung kein Splitterfeld außerhalb der Wolke des fein verteilten Feuerlöschmittels schafft.

Die Trennung der Aufbauelemente vom Behälter, die die Beförderung der Feuerlöschvorrichtung in den Brandbereich und/oder die Aufstellung der Feuerlöschvorrichtung auf dem Brandverbreitungsweg sichern, und zwar vor der Detonation der Verteilladung, gibt die Möglichkeit, eine intensive Einwirkung der Druckwelle und der Detonationsprodukte der Verteilladung auf die Aufbauelemente auszuschließen. Dadurch wird die Bildung eines Splitterfelds beim Ansprechen der Feuerlöschvorrichtung ausgeschlossen.

Die Beförderung durch die Luft sichert, dass die Feuerlöschvorrichtung mit hoher Wahrscheinlichkeit den Brandherd erreicht. Dies ist für die geographisch schwer erreichbaren Gegenden, beispielsweise im Gebirge, in entfernten Taiga- oder Dschungelgebieten oder in unwegsamen Gebieten, bedeutend. Dabei wird die Trennung der Aufbauelemente vom Behälter, der die Feuerlöschvorrichtung in den Brandbereich befördert, auf der Autonombewegungsbahn der Feuerlöschvorrichtung durchgeführt.

Mit dem vorliegenden Verfahren kann der Brand dort gelöscht werden, wo eine Explosionsgefahr besteht und sich dadurch eine hohe Temperatur entwickeln kann, die das Leben der Feuerwehrleute gefährdet.

Dabei kann die Armee-Flugzeugtechnik als Beförderungsmittel der Feuerlöschvorrichtungen eingesetzt werden. Die Brandbekämpfung kann sowohl tags als auch nachts durchgeführt werden.

Zweckmäßigerweise kann auch ein Landtransport für die Beförderung der Feuerlöschvorrichtungen in den Brandbereich erfolgen. Die Feuerlöschvorrichtungen müssen dann in den im Voraus ausgewählten Gebieten vor der sich nähernden Brandfront untergebracht werden. Dabei wird die Trennung der Aufbauelemente vom Behälter, wodurch die Aufstellung der Feuerlöschvorrichtung auf dem Brandverbreitungsweg gesichert wird, auf Befehl vor der Detonation der Verteilladung durchgeführt.

Infolge der komplexen Einwirkung der Luftdruckwelle und der Abkühl- und Isolierwirkung des Feuerlöschmittels wird eine sichere und schnelle Brandlokalisierung erreicht. Dadurch werden die vielseitige Anwendbarkeit der Feuerlöschvorrichtungen und der breite Anwendungsbereich für die Bekämpfung der Wald-, Waldsteppen- und Stadtbrände, für den Gebietsschutz gegen Außenbrände sowie gegen großflächige Brände in schwer erreichbaren Gegenden gewährleistet.

Möglich sind dabei eine Beförderung in den Brandbereich ohne Verluste von Feuerlöschmitteln und eine gleichmäßige Verteilung des Feuerlöschmittels auf die Verbrennungsoberfläche. Dabei wird auch das Vorliegen von zusätzlichen Feuerlöschfaktoren (Überdruck, Luftdruckwelle und Geschwindigkeitsdruck) erreicht.

Die gestellte Aufgabe wird auch dadurch gelöst, dass die Feuerlöschvorrichtung, die das Verfahren zur Brandlokalisierung und/oder zur Brandbekämpfung verwirklicht, einen Behälter mit dem Feuerlöschmittel und der Verteilladung, eine Zündanlage, einen Stabilisator und ein Aufhängesystem mit einem Entkupplungsmechanismus und Elemente zur Zwangstrennung enthält. Dabei ist das Aufhängesystem auf der Außenfläche des Behälters symmetrisch zu derjenigen Fläche angeordnet, die durch den Massenmittelpunkt der Anlage verläuft. Die Elemente des Aufhängesystems umfassen den Behälter. Die Elemente sind voneinander getrennt und mittels der Lasche mit den Ösen fest verbunden. Die Elemente sind mit dem Stabilisatorboden flexibel verbunden.

Mir der vorgeschlagenen Feuerlöschvorrichtung ist das Aufhängen dieser Anlage auf einer Balken-Aufhängevorrichtung der Armee-Flugzeugtechnik möglich. Dadurch kann die Anzahl der Beförderungsmittel erhöht und die Gleichmäßigkeit der Feuerlöschmittelverteilung gewährleistet werden. Mit der vorgeschlagenen Feuerlöschvorrichtung lässt sich eine breite Palette von Feuerlöschmitteln (Wasser, Sondersolutionen, Pulver) einsetzen. Es besteht eine hohe Wahrscheinlichkeit, dass die Feuerlöschvorrichtung im nötigen Abschnitt der Brennzone anspricht. Dabei wird die Bildung eines Splitterfelds außerhalb der fein verteilten Wolke unter der Bedingung der gleichzeitigen Erweiterung der Wechselwirkungsoberfläche des Feuerlöschmittels mit dem Brandstoff vermieden.

Der Entkupplungsmechanismus des Aufhängesystems der Feuerlöschvorrichtung kann als Hülse mit zwei Längsrinnen ausgebildet werden. In einer Rinne sind zwei federgelagerte Kolben mit Stangen und in der anderen Rinne ein Gasgenerator mit Verzögerungselementen angeordnet. Dabei sind die Rinnenstirnflächen geschlossen und miteinander verbunden, wobei sich daraus eine Kammer ergibt. Jede Kolbenstange ist mit einem der Elemente des Aufhängesystems beweglich verbunden, wobei die Elemente den Behälter umfassen.

Dieser Aufbau des Entkupplungsmechanismus sichert die Erhöhung der Verlässlichkeit des Trennens des Aufhängesystems vom Behälter durch gleichzeitiges Öffnen der Aufhängesystemelemente, die den Behälter umfassen. Der Aufbau sichert auch die Herausführung der Befestigungsteile der den Behälter umfassenden Elemente aus dem Wirkbereich der Verteilladung sowie die Anordnung des Aufhängesystems auf dem Behälter der Feuerlöschvorrichtung sowohl unter den Betriebsbedingungen als auch unter den Feldbedingungen und die Sicherheit des Lufttransportmittels dadurch, dass ein Aufeinanderstoßen des Aufhängesystems mit den Aufbauelementen des Lufttransportmittels nicht möglich ist.

Die Elemente der Zwangstrennung des Aufhängesystems vom Behälter der Feuerlöschvorrichtung können als Plattenfedern ausgebildet sein, wodurch der Aufhängesystemaufbau wesentlich vereinfacht und eine hohe Verlässlichkeit der Trennung des Aufhängesystems vom Behälter gewährleistet wird.

Die den Behälter umfassenden Elemente können durch zwei Reifen gebildet werden, die voneinander in Längsachsrichtung getrennt und mit der Lasche des Aufhängesystems beweglich verbunden sind. Dadurch können der Nutzbelastungskoeffizient und folglich der Wirkungsgrad der Feuerlöschvorrichtung erhöht werden.

Der Behälter, der Stabilisator und das Verteilladungsgehäuse können aus thermoplastischem Polymerwerkstoff gefertigt werden, wodurch der Nutzbelastungskoeffizient erhöht und die Tropfengröße des Feuerlöschmittels bei dessen Verteilung wesentlich verkleinert werden kann, weil durch große Werte der Tropfengröße eine Behälterzerstörung nach einer wesentlichen Vergrößerung des ursprünglichen Behältervolumens erfolgen kann. Dadurch kann es zu einer Vergrößerung der Wechselwirkungsoberfläche der Zusammensetzung mit dem Brandstoff und folglich zu einer Erhöhung des Wirkungsgrads der Feuerlöschvorrichtung kommen.

Außerdem kann durch die Bildung der angegebenen Elemente der Feuerlöschvorrichtung aus thermoplastischem Polymerwerkstoff zusammen mit dem Abnehmen der Verkopplung des Behältergehäuses mit dem Aufhängesystem die Bildung eines Splitterfelds außerhalb der fein verteilten Wolke des Feuerlöschmittels ausgeschlossen werden, wodurch nur eine minimale Umweltverschmutzung folgt.

Die Erfindung wird nun anhand von Ausführungsbeispielen und der beigefügten Zeichnungen näher erläutert. Es zeigen:
- Fig. 1: eine schematisch dargestellte Anlage zur Durchführung des Verfahrens zur Brandlokalisierung und/oder zur Brandbekämpfung gemäß der Erfindung, wobei ein Lufttransport als Beförderungsmittel der Feuerlöschvorrichtungen eingesetzt ist,
- Fig. 2: eine weitere schematisch dargestellte Anlage zur Durchführung des Verfahrens zur Brandlokalisierung und/oder zur Brandbekämpfung gemäß der Erfindung, wobei ein Landtransport als Beförderungsmittel der Feuerlöschvorrichtungen eingesetzt ist,
- Fig. 3: eine teils geschnittene Seitenansicht einer bei der Anlage der Fig. 1 eingesetzten Feuerlöschvorrichtung gemäß der Erfindung,
- Fig.4: eine teils geschnittene Stirnansicht eines bei der Feuerlöschvorrichtung der Fig. 3 eingesetzten Aufhängesystems mit Elementen zur Zwangstrennung gemäß der Erfindung und
- Fig. 5: eine teils geschnittene Seitenansicht einer beim Aufhängesystem der Fig. 4 eingesetzten Entkupplungsmechanismus des Aufhängesystems gemäß der Erfindung.

Das Verfahren zur Brandlokalisierung und/oder zur Brandbekämpfung wird folgendermaßen verwirklicht.

Zunächst wird die Feuerlöschvorrichtung zusammengebaut. Dazu werden in einem Behälter mit einem Stabilisator eine Verteilladung und eine Zündanlage angeordnet. Danach wird der Behälter mit einem Feuerlöschmittel gefüllt. Dann wird er mit Aufbauelementen ausgestattet, die die Beförderung und/oder die Aufstellung des Behälters auf dem Brandverbreitungsweg sichern.

Je nach der Variante der Verwirklichung des Verfahrens zur Brandlokalisierung und/oder zur Brandbekämpfung können die Aufbauelemente, die die Beförderung der Feuerlöschvorrichtung in den Brandbereich und/oder die Aufstellung auf dem Brandverbreitungsweg vornehmen, unterschiedlich ausgebildet sein.

Falls die Feuerlöschvorrichtung mit dem Lufttransport unter einem Einsatz einer Balken-Aufhängevorrichtung befördert wird, bestehen diese Aufbauelemente aus einem Aufhängesystem, das Elemente enthält, die den Behälter mit dem Feuerlöschmittel umfassen, der eine Behälterlasche mit Ösen verbindet. Die Ösen geben die Möglichkeit, die Feuerlöschvorrichtung auf die Balken-Aufhängevorrichtungen aufzuhängen.

Falls die Feuerlöschvorrichtung mit dem Landtransport in dasjenige Gebiet befördert wird, in dem der Brand gelöscht werden muss, können die Aufbauelemente, die die Beförderung der Feuerlöschvorrichtung in den Brandbereich und/oder die Aufstellung auf dem Brandverbreitungsweg sichern, ein Aufhängesystem enthalten, das aus Elementen entsteht, die den Behälter mit dem Feuerlöschmittel umfassen, der eine Behälterlasche mit Ösen verbindet. Die Ösen werden dabei zur Landtransportbeladung eingesetzt. Die Aufbauelemente enthalten einen Träger für die Aufstellung der Feuerlöschvorrichtung auf dem Brandverbreitungsweg.

Als die den Behälter mit dem Feuerlöschmittel umfassenden Elemente können beliebige, dem Technikstand entsprechende bekannte Tragaufbauelemente, beispielsweise Reifen, eingesetzt werden. Die Beförderung der Feuerlöschvorrichtung in den Brandbereich und/oder die Aufstellung auf dem Brandverbreitungsweg sichernden Aufbauelemente werden vom Behälter mit dem Feuerlöschmittel vor der Detonation der Verteilladung getrennt.

Beim Abwerfen der Feuerlöschvorrichtung in die Brennzone beim Lufttransport erfolgt das Trennen der Aufbauelemente vom Behälter, die Aufhängen der Feuerlöschvorrichtung auf den Balken-Aufhängevorrichtungen sichern, in der Flugbahn des autonomen Flugs der Feuerlöschvorrichtung.

Bei der Aufstellung der Feuerlöschvorrichtung auf dem Brandverbreitungswegsweg folgt das Trennen der Aufbauelemente vom Behälter, die die Beförderung der Feuerlöschvorrichtung in den Brandbereich und/oder die Aufstellung auf dem Brandverbreitungsweg sichern, auf Befehl einer Bedienungsperson.

In Fig. 1 sind das Lufttransportmittel, und zwar ein Flugzeug 1 dargestellt, an dessen Balken-Aufhängevorrichtungen die Feuerlöschvorrichtungen 2 aufgehängt sind, die mit den Aufbauelementen, im vorliegenden Fall mit dem Aufhängesystem 3, ausgestattet sind, die die Beförderung der Feuerlöschvorrichtung in den Brandbereich durchführen. Über der Brennzone erfolgt das Abwerfen der Feuerlöschvorrichtungen. In der Flugbahn der Feuerlöschvorrichtungen wird das Aufhängesystems 3 abgetrennt.

Bei der Berührung mit dem Boden oder mit einem Baum erfolgt das Ansprechen der Verteilladung. Im Brandbereich bildet sich eine fein verteilte Wolke des Feuerlöschmittels 4. Zugleich bildet sich die Luftdruckwelle heraus, die von einem Geschwindigkeitsluftdruck und Detonationsprodukten begleitet wird.

In Fig. 2 ist eine andere Variante der Verfahrensverwirklichung schematisch dargestellt, die in solchen Fällen wirksam ist, in denen Objekte gegen Außenbrände geschützt werden müssen. Hier werden die Landtransportmittel zur Beförderung der Feuerlöschvorrichtung 2 verwendet, die in dem im Voraus ausgewählten Gebiet vor der angenommenen Brandfront angeordnet wird.

In der vorliegenden Variante der Anlage besteht das Hauptziel im Gebietsschutz vor dem Außenbrand, beispielsweise vor einem Wald- oder Waldsteppenbrand.

Es gibt Gebiete, die im Wald oder in der Steppe liegen. In diesen Gebieten befinden sich Militärobjekte, Wohnstädte, Waldparks, Erdölfelder und andere Volkswirtschaftsobjekte. Der Schutz dieser Objekte vor einem Außenbrand besteht im Folgenden.

Vor der Beladung des Landtransportmittels mit der Feuerlöschvorrichtung 2 wird diese mit den Aufbauelementen, beispielsweise mit dem Aufhängesystem 3 mit Ösen, ausgestattet, die die Anlage in den Brandbereich befördern.

Mittels eines Hebewerks wird die Feuerlöschvorrichtung unter Einsatz der Ösen vom Aufhängesystem 3 auf das Transportmittel gestellt und in den Schutzbereich vor dem eventuellen Außenbrand befördert. Im gefährlichen Zeitraum, in dem die Wahrscheinlichkeit der Brandentstehung hoch ist, werden die Feuerlöschvorrichtungen 2 in aufrechter Stellung je nach der Umfangslänge des Schutzbereichs aufgestellt. Dies ist nur in den Schutzbereichen möglich, die in Gefahr schweben. Dabei werden trennbare Elemente, beispielsweise der Träger 5, zusätzlich verwendet. Von der Bedienungsperson werden Stromleitungen zu den trennbaren Elementen (dem Aufhängesystem, dem Träger) und zur Verteilladung verlegt. Der Abstand zwischen den Feuerlöschvorrichtungen wird so ausgewählt, dass er dem Durchmesser der fein verteilten Wolke des Feuerlöschmittels gleicht. Falls sich der Brand in Richtung des Schutzobjekts verbreitet, werden die Aufbauelemente, die die Beförderung und die Aufstellung der Feuerlöschvorrichtung auf dem Brandverbreitungsweg sichern, vom Behälter auf Befehl der Bedienungsperson getrennt, und die Verteilladung wird aktiviert. Beim Ansprechen der Verteilladung im Brandbereich bildet sich die fein verteilte Wolke des Feuerlöschmittels. Dabei bildet sich gleichzeitig die Luftdruckwelle heraus, die vom Geschwindigkeitsluftdruck und von den Detonationsprodukten begleitet wird.

Die Arbeitsweise der vorgeschlagenen Feuerlöschvorrichtung 2 wird am Beispiel des Einsatzes dieser Anlage zur Bekämpfung gegen Waldbrände erläutert. Zur Bekämpfung von Waldbränden in entfernten und schwer erreichbaren Gegenden sowie von großflächigen Bränden, bei denen der Brand beispielsweise hundert Quadratkilometer Wald erfasst hat, ist es zweckmäßig, einen Lufttransport für die Beförderung der Feuerlöschvorrichtungen einzusetzen, die mit den Balken-Aufhängevorrichtungen von Flugzeugen oder von Hubschraubern aufgehängt und in die Brandbereiche befördert werden, wie es in Fig. 1 dargestellt ist.

Die Beförderung der Feuerlöschvorrichtungen kann auch mit solchen Lufttransportmitteln durchgeführt werden, die mit den Balken-Aufhängevorrichtungen nicht ausgestattet sind. Dann werden die Feuerlöschvorrichtungen beispielsweise in einem Transportbehälter untergebracht, der unter dem Rumpf des Lufttransportmittels aufgehängt wird.

Bei der Bekämpfung eines Waldbrands ist es wichtig, die Brandfront anzuhalten und den Brand zu lokalisieren. Dafür werden die Feuerlöschvorrichtungen an der Brandfront entlang in einem bestimmten Zeitabschnitt abgeworfen, dessen Wert von der Geschwindigkeit des Lufttransportmittels und vom Durchmesser der fein verteilten Wolke des Feuerlöschmittels abhängig ist.

Die Feuerlöschvorrichtung 2 enthält nach Fig. 3 einen Behälter 6 mit dem Feuerlöschmittel 7 und der Verteilladung 8, eine Zündanlage 9, einen Stabilisator 10, ein Aufhängesystem aus zwei Elementen 11, die den Behälter 6 und Laschen 12 mit Ösen 13 umfassen. Die Lasche 12 des Aufhängesystems ist mittels eines flexiblen Verbindungsmittels14 mit dem Stabilisatorboden 10 verbunden.

Das Aufhängesystem (11) ist mit einem Entkupplungsmechanismus 15 und mit den Elementen zur Zwangstrennung, beispielsweise mit Plattenfedern 16 nach Fig. 4, vom Behälter 6 ausgestattet.

Der in Fig. 5 dargestellte Entkupplungsmechanismus 15 enthält eine Buchse 17 mit zwei Längsrinnen 18 und 19, zwei abgefederte Kolben 20 mit Stangen 21, Kammern 22 und einen Gasgenerator 23 mit Verlangsamungselementen. Die den Behälter 6 umfassenden Elemente 11 sind mit Befestigungsteilen 24 verbunden.

Die Feuerlöschvorrichtung, die vom Lufttransportmittel abgeworfen wird, das mit den Balken-Aufhängevorrichtungen ausgestattet ist, arbeitet in folgender Weise. Auf Befehl des Flugzeugführers wird ein Signal zum Ansprechen des Schlosses der Balken-Aufhängevorrichtung gegeben. Nach dem Ansprechen kuppeln die Ösen 13 des Aufhängesystems los, und die Feuerlöschvorrichtung trennt sich unter der Einwirkung der Schwerkraft vom Lufttransportmittel. Dabei wird ein Stromstoß dem elektrischen Zünder 15 der Zündanlage 9 und des Gasgenerators 23 zugeführt. In den angegebenen Zeitspannen ist die Zündanlage 9 beispielsweise bereit, und der Gasgenerator 23 spricht an. Die Sprengpulvergase des Gasgenerators 23 fließen durch die Rinne 18 der Buchse 17 in die Kammern 22. Unter der Einwirkung der Sprengpulvergase kommen die Kolben 20 mit den Stangen 21 aus den Öffnungen der Befestigungsteile 24, die die Elemente 11 verbinden, die ihrerseits den Behälter 6 umfassen, wobei sie die Verbindung des Aufhängesystems mit dem Behälter trennen.

Das Aufhängesystem wird mithilfe der Federn 16 und des auftretenden Luftstroms außerhalb des Stabilisatorbodens 10 verschoben. Es setzt seine Bewegung mithilfe des flexiblen Verbindungsmittels 14 zusammen mit der Feuerlöschvorrichtung fort. Bei der Berührung der Feuerlöschvorrichtung mit dem Boden oder mit Baumkronen spricht die Zündanlage 9 an, deren Detonationsstoß direkt oder durch die Übertragungsladung des Sprengstoffs die Verteilladung 8 auslöst. Die Detonationswelle, die sich nach dem Ansprechen der Verteilladung 8 gebildet hat, und die Detonationsprodukte erhöhen den Druck im Innern des Behälters 6 um ein Hunderttausendvielfaches, so dass der Behälter zerstört und das Feuerlöschmittel ausgeworfen wird. Beim Bewegungsvorgang wird das Feuerlöschmittel 7 in Tropfen von einigen Dutzenden Mikromillimeter zerkleinert, wobei die Wechselwirkungsfläche des Feuerlöschmittels mit dem brennenden Stoff vergrößert wird. Die Entspannung der Detonationsprodukte der Verteilladung 8 löst die Bildung der Luftdruckwelle aus, die sich mit Überschallgeschwindigkeit vor der fein verteilten Wolke 4 des Feuerlöschmittels 7 bewegt.

Die Wirkung des Mechanismus zur Lokalisierung oder Bekämpfung besteht in der gleichzeitigen Einwirkung der Luftdruckwelle, des Geschwindigkeitsluftdrucks und des Feuerlöschmittels auf den Brandherd. Dabei schlagen die Luftdruckwelle und der Geschwindigkeitsluftdruck die Flamme herunter und entfernen das brennende Material. Das Feuerlöschmittel kühlt die Brandherde ab und isoliert das brennende Material, wobei es die Pyrolyse und das Aufwärmen der Umwelt abbricht.

Die Erfindung ist zur Bekämpfung von großflächigen und starken Bränden bestimmt, die von einer Explosionsgefahr und der Entwicklung einer Hochtemperatur begleitet werden. Der Einsatz des vorgeschlagenen Verfahrens und der Anlage zur Durchführung des Verfahrens erhöht die Wirksamkeit und die Sicherheit der Brandlokalisierung und/oder der Brandbekämpfung wesentlich. Die Verkürzung der Zeit zur Vorbereitung und Sicherung der ständigen Bereitschaft der Feuerlöschvorrichtungen bei deren Einsatz, die Vergrößerung der Anzahl von Beförderungsmitteln, die Möglichkeit, Wald- und Waldsteppenkomplexe mit dem Lufttransport, welcher mit Balken-Aufhängevorrichtungen ausgestattet ist, an die die Feuerlöschvorrichtungen angehängt sind, zu überwachen, der Ausschluss der Bildung von Splitterfeldern beim Ansprechen der Feuerlöschvorrichtung, die Möglichkeit, eine Tag- und Nachtbekämpfung der Brände vorzunehmen, sowie das Vermeiden von Verlusten des Feuerlöschmittels bei dessen Beförderung in den Brandbereich, die gleichmäßige Verteilung des Feuerlöschmittels auf die Brandoberfläche, die kombinierte Einwirkung einer feinverteilten Wolke des Feuerlöschmittels, der Überdruck der Luftdruckwelle und des Geschwindigkeitsdruckes, dies alles vermindert die Kosten für die Brandlokalisierung und Brandbekämpfung ganz erheblich.

Einer der wesentlichen Faktoren, die auf den vorrangigen Einsatz der vorgeschlagenen Erfindung Einfluss ausüben, ist die vielseitige Anwendbarkeit der Erfindung, die in der Möglichkeit des Einsatzes sowohl von Luft- als auch von Landtransportmitteln zur Beförderung der Feuerlöschvorrichtungen in den Brandbereich ihren Ausdruck findet. Die Erfindung kann sowohl unter Stadt- als auch Feldbedingungen eingesetzt werden. Dabei können die Feuerlöschvorrichtungen sowohl im Herstellungswerk als auch unter Feldbedingungen zusammengebaut werden.

## Patentansprüche

1. Verfahren zur Brandlokalisierung und/oder zur Brandbekämpfung, bei dem eine Luftdruckwelle und ein Hochgeschwindigkeitsstrom eines luftverteilten Gemisches eines Feuerlöschmittels (7) auf den Brandbereich einwirkt, das seinerseits bei der Detonation einer Feuerlöschvorrichtung (2) gebildet wird, und bei dem die Feuerlöschvorrichtung (2) eine Verteilladung (8) und einen Behälter (6) mit dem Feuerlöschmittel (7) enthält,
**dadurch gekennzeichnet,**
**dass** der Behälter (6) der Feuerlöschvorrichtung (2) mit Aufbauelementen ausgestattet ist, die die Beförderung der Feuerlöschvorrichtung (2) in den Brandbereich und/oder die Aufstellung der Anlage (2) auf dem Brandverbreitungsweg sichern, und dass sich dabei die genannten Aufbauelemente vom Behälter (6) vor der Detonation der Verteilladung trennen.

2. Verfahren nach Anspruch 1,
**dadurch gekennzeichnet,**
**dass** die Feuerlöschvorrichtung (2) von Lufttransportmitteln abgeworfen wird und dass das Trennen der genannten Aufbauelemente vom Behälter (6) auf der Flugbahn der autonomen Bewegung der Feuerlöschvorrichtung (2) erfolgt.

3. Verfahren nach Anspruch 1,
**dadurch gekennzeichnet,**
**dass** bei der Aufstellung der Feuerlöschvorrichtung (2) auf dem Brandverbreitungsweg das Abtrennen der genannten Aufbauelemente vom Behälter (6) auf einen Befehl hin vor der Detonation der Verteilladung (8) erfolgt.

4. Verfahren nach Anspruch 2,
**dadurch gekennzeichnet,**
**dass** beim Trennen der genannten Aufbauelemente vom Behälter (6) diesen Aufbauelementen eine zusätzliche Geschwindigkeit im Verhältnis zur Bewegungsgeschwindigkeit des Behälters (6) gegeben wird.

5. Anlage mit einer Feuerlöschvorrichtung (2) zur Durchführung des Verfahrens nach einem der Ansprüche 1 bis 4, die einen Behälter (6) mit einem Feuerlöschmittel (7) und einer Verteilladung (8), eine Zündanlage (9) und einen Stabilisator (10) enthält,
**dadurch gekennzeichnet,**
**dass** sie mit einem Aufhängesystem (3) mit einem Entkupplungsmechanismus (15) und mit Elementen (16) zur Zwangstrennung ausgestattet ist, dass das Aufhängesystem (3) auf der Außenoberfläche des Behälters (6) symmetrisch zu derjenigen Fläche aufgestellt ist, die durch den Massenmittelpunkt der Feuerlöschvorrichtung verläuft, dass das Aufhängesystem als den Behälter (6) bildende Elemente aufweist, die voneinander getrennt und mit in Laschen (12) angeordneten Ösen (13) fest verbunden sind, und dass die Feuerlöschvorrichtung mittels eines flexiblen Verbindungsmittels (14) mit dem Boden des Stabilisators (10) verbunden ist.

6. Anlage nach Anspruch 5,
**dadurch gekennzeichnet,**
**dass** der Entkupplungsmechanismus (15) als Buchse (17) mit zwei Längsrinnen (18, 19) ausgebildet ist, in deren einer Rinne zwei abgefederte Kolben (20) mit Stangen (21) und in deren anderer Rinne ein Gasgenerator (23) mit Verlangsamungselementen angeordnet sind, dass die Rinnen an ihren Stirnseiten geschlossen und miteinander so verbunden sind, dass sich Kammern bilden, und dass jede Stange (21) des Kolbens (20) mit einem der den Behälter (6) umfassenden Elemente (11) beweglich verbunden ist.

7. Anlage (2) nach Anspruch 5,
**dadurch gekennzeichnet,**
**dass** die Elemente zur Zwangstrennung des Aufhängesystems (3) vom Behälter (6) als Plattenfedern (16) ausgebildet sind.

8. Anlage nach Anspruch 5,
**dadurch gekennzeichnet,**
**dass** die den Behälter (6) umfassenden Elemente (11) aus zwei Ringen gebildet sind, die voneinander getrennt entlang der Längsachse angeordnet und mit dem Aufhängesystem (3) mittels der Lasche (12) beweglich verbunden sind.

9. Anlage nach Anspruch 5,
**dadurch gekennzeichnet,**
**dass** der Behälter (6), der Stabilisator (10) und das Gehäuse der Verteilladung (8) aus thermoplastischem Polymerwerkstoff hergestellt sind.
